# DEMANDE DE BREVET EUROPEEN

(11) **EP 0 982 647 A1**
(43) Date de publication de la demande: **01.03.2000**
(21) Numéro de dépôt: 98402129.5
(22) Date de dépôt: 27.08.1998
(51) Int. Cl.: G06C 3/00

(54) **Dispositif de surveillance et de planification du poste saillie d'un élevage**

(71) Demandeur: Atelier Graphique l'Aquarelle, 08110 Carignan (FR)
(72) Inventeur: Georges, Vincent, 08110 Tremblois Les Carignan (FR)
(74) Mandataire: Debay, Yves

(57) **Abrégé**

La présente invention concerne un dispositif de surveillance et de planification du poste saillie d'un ensemble de femelles d'animaux domestiques et d'élevage caractérisé en ce qu'il comporte un premier (1) calendrier découpé en mois et un second (2) calendrier découpé également en mois et superposable au premier (1) calendrier, le second (2) calendrier étant superposé au premier (1) calendrier de façon décalée d'une période correspondant à la durée du cycle oestral de l'animal considéré et étant partiellement transparent de façon que deux de dates successives d'un cycle oestral d'un animal apparaissent superposées.

## Description

La présente invention concerne un dispositif de surveillance et de planification du poste saillie d'un ensemble de femelles d'animaux domestiques et d'élevage.

Afin de repérer facilement la date de fécondité des ses animaux, l'éleveur doit pouvoir déterminer cette date sans avoir à effectuer de comptages ni de calculs particuliers. Lorsque l'insémination n'a pas conduit à une fécondation, l'éleveur souhaite connaître immédiatement le nouvelle période de fécondité des bêtes.

Il est connu par le document FR 2 517 089 un calendrier qui, au lieu d'être découpé en mois classiques, est découpé en périodes dont le nombre de jours correspond à la longueur du cycle oestral de la femelle de l'espèce considéré. Ainsi, les dates de fécondité des animaux se retrouvent sur une même ligne mais dans des colonnes juxtaposées.

Cependant l'inconvénient principal de ce calendrier réside dans le fait que celui-ci ne peut pas être découpé sous sa forme habituelle en mois. Par ailleurs, l'information intéressant l'éleveur sur des dates successives de fécondité des bêtes ne se retrouvent pas dans une même case.

Un but de l'invention est de proposer un dispositif simple de structure et d'utilisation, palliant les inconvénients de l'art antérieur.

Ce but est atteint par le fait que le dispositif de surveillance et de planification du poste saillie d'un ensemble de femelles d'animaux domestiques et d'élevage comporte un premier calendrier découpé en mois et un second calendrier découpé également en mois et superposable au premier calendrier, le second calendrier étant superposé au premier calendrier de façon décalée d'une période correspondant à la durée du cycle oestral de l'animal considéré et étant partiellement transparent de façon que deux de dates successives d'un cycle oestral d'un animal apparaissent superposées.

Selon une autre particularité le premier tableau est formé de colonnes constituant les mois et lignes constituant les jours, chaque mois étant divisé en au moins trois colonnes d'informations, une première colonne de "date et vêlage" contenant la succession des quantième du mois et, à proximité de chaque quantième, la date de vêlage respective prévue pour un animal inséminé avec succès le jour du quantième considéré, une deuxième colonne "surveillance" contenant pour chaque quantième une période de surveillance des chaleurs de l'animal, décalée antérieurement par rapport au quantième considéré d'une période correspondant à la durée du cycle oestral de l'animal, une troisième colonne ou colonne de mois contenant dans sa première ligne le nom du mois et les nom des mois de tarissement et de vêlage correspondant à une insémination réussie qui a été effectuée un jour déterminé du mois considéré, les lignes suivantes de la troisième colonne du mois étant constituées de cases vides destinées à l'inscription ou la fixation de repères ou/et informations désignant des animaux.

Selon une autre particularité le second calendrier comprend des colonnes d'informations pour chaque mois de dimensions correspondant aux dimensions des colonnes du premier calendrier pou permettre leur superposition, le second calendrier comportant, une première colonne "date" des quantièmes du mois, décalés postérieurement par rapport aux quantièmes du premier calendrier et d'une période correspondant à un cycle oestral de l'animal considéré, une seconde colonne "surveillance" contenant la succession de périodes de surveillance autour du quantième considéré de la première colonne du second calendrier, en position superposée des deux calendriers, les deux premières colonnes du second calendrier venant se superposent respectivement aux deux premières colonnes du premier calendrier en laissant visible la troisième colonne du premier calendrier.

Selon une autre particularité les deux premières colonnes du second calendrier sont formées sur une feuille transparente.

Selon une autre particularité le second calendrier est fixé au niveau du bord supérieur du premier calendrier.

Selon une autre particularité chaque suite de n entier semaines consécutives du premier calendrier sont teintées dans au moins la troisième colonne de chaque mois par un nombre n entier de couleurs respectives qui se succèdent selon un ordre fixe tout le long des 52 semaines de l'année, le nombre n étant égal au nombre entier de semaines de la durée du cycle oestral de l'animal considéré, de façon que notamment, deux dates de chaleur successives d'un même animal se trouvent dans deux semaines ayant un fond de même teinte.

Selon une autre particularité les semaines du premier calendrier sont numérotées de 1 à 52 à partir du début du calendrier pour permettre à l'éleveur de repérer ou noter facilement sur le calendrier un second contrôle, ou contrôle de gestation à un nombre entier (m) de semaines après le numéro de semaine (i) dans laquelle a été réalisée l'insémination réussie.

Selon une autre particularité le second calendrier comporte, sur sa partie transparente, les paires respectives de numéros de semaines de contrôle de gestation décalées de (m) semaines respectivement antérieurement et postérieurement par rapport aux semaines courantes du premier calendrier de façon que, lorsque les deux calendriers sont superposés, les paires de numéros de semaine décalés soient superposées à la troisième colonne du premier calendrier, en vis-à-vis de chaque semaine courante respective du premier calendrier, pour indiquer de manière immédiate à l'éleveur les semaines de contrôle de gestation

Selon une autre particularité un repère à au moins deux champs d'informations est associé pour chaque événement concernant un animal suivi, un premier champ de chaque repère représente une désignation de l'animal considéré et le second champ le type d'événement concernant l'animal à savoir soit la première chaleur de l'animal 1ère, soit sa 2ème chaleur soit une chaleur suivantes, soit la 1ère insémination artificielle de l'animal considéré soit sa 2ème insémination soit une insémination suivante, tous les repères des animaux correspondant à un même événement ayant leur second champ identique, les repères pouvant être fixés de manière amovible sur le calendrier pour référencer dans le temps sur ce dernier tous les événements de tous les animaux surveillés.

Selon une autre particularité les repères sont constitués de pastilles ou punaises pouvant être fixée par collage ou par aimantation sur le calendrier, le premier champ de chaque pastille étant constitué par un numéro correspondant au numéro désignant un animal donné, le second champ de chaque pastille étant constitué par une couleur, à chaque couleur de pastille correspondant un événement donné.

Selon une autre particularité les repères sont constitués d'inscriptions de numéros faites par l'éleveur sur le calendrier au feutre effaçable, le numéro constituant le premier champ désignant un animal donné, le second champ de chaque inscription étant constitué par la couleur de l'inscription du numéro, à chaque couleur d'une inscription correspondant un événement donné.

Selon une autre particularité le dispositif est intégré dans un panneau général comportant : un planning d'étable regroupant en colonnes les informations concernant les différentes bêtes référencées en lignes, le planning d'étable comportant une première de numéro de ligne, une deuxième colonne du nom de la bête, une troisième colonne de numéro de travail de la bête, une quatrième colonne indiquant si la bête est gestante, une cinquième colonne de vêlage de la bête, un nombre entier p de colonnes correspondant respectivement chaleurs 1 à p de l'animal considéré, un nombre entier k de colonnes correspondant respectivement aux insémination artificielles 1 à k.

Selon une autre particularité le panneau général comporte une première planche à pince destinée à conserver par exemple des ordonnances délivrées par le vétérinaire pour certaines bêtes pendant la durée de leur traitement et/ou une seconde planche à pince destinée à pour une liasse informatique contenant par exemple le plan d'accouplement et/ou un porte-revue comportant des enveloppes pour disposer des bons et/ou un espace de prise de notes et/ou une pochette cristal autocollante à soufflets pour disposer notamment les fiches de naissance des bêtes et les bons de commande d'aliments.

Selon une autre particularité le dispositif est appliqué à la surveillance du poste saillie de bovins, le nombre n étant égale à trois.

D'autres particularités et avantages de la présente invention apparaîtront plus clairement à la lecture de la description ci-après faite en référence aux dessins annexés dans lesquels :
- la figure 1 représente partiellement un premier calendrier ou calendrier inférieur du dispositif de l'invention,
- la figure 2 représente partiellement un second calendrier ou calendrier supérieur du dispositif de l'invention et destiné à être superposé au calendrier supérieur de la figure 1,
- la figure 3 représente les parties des calendriers des figures 1 et 2 en position superposée,
- la figure 4 représente un planning listant les animaux dont la saillie est gérée par le dispositif de l'invention,
- la figure 5 représente un exemple d'utilisation de l'invention au sein d'un panneau de planification d'un poste de saillie.

L'invention va à présent être décrite en référence aux figures 1 à 3. Le dispositif de surveillance et de planification du poste saillie d'un ensemble de femelles d'animaux domestiques et d'élevage, ou dispositif de planification est constitué d'un premier (1) calendrier ou calendrier inférieur sur lequel un second (2) calendrier ou calendrier partiellement transparent peut être superposé de manière amovible. Le premier (1) calendrier est découpé en mois de manière classique et commence par exemple le premier août pour se terminer le 30 juillet. Par soucis de simplification, la figure 1 ne représente que la première moitié environ des mois de septembre, octobre et novembre de l'année. Le tableau (1) est formé de colonnes (10-12) constituant les mois et lignes (100-115) constituant les jours. A chaque mois (10) correspondent trois colonnes (10A, 10B, 10C) d'informations. Une première colonne (10A) de "date et vêlage" contient la succession des quantièmes du mois et, sous chaque quantième du mois, la date de vêlage prévue de l'animal pour une insémination réussie qui a été effectuée le jour de ce quantième. L'exemple de réalisation des figures 1 à 3 est appliqué à la planification du poste saillie de bovins dont la période de gestation est de 9 mois et 9 jours. Ainsi, pour une insémination réussie effectuée sur un animal considéré par exemple le 1er septembre, la date de vêlage prévue pour cet animal est le 10 juin de l'année suivante, soit 9 mois et 9 jours plus tard. Les quantièmes et dates de vêlage correspondantes peuvent être contenus dans la même case du tableau. Une deuxième colonne (10B) "surveillance", adjacente à la colonne (10A) date-velage, contient les périodes de surveillance des chaleurs de l'animal. C'est à dire, pour chaque quantième considéré de la première colonne date (10A), la colonne surveillance (10B) indique une période de surveillance décalée antérieurement par rapport au quantième d'un nombre de jours correspondant à la durée du cycle oestral de l'animal. La durée de la période de surveillance est par exemple égale à sept jours : le jour courant de la date décalée par rapport au jour d'insémination artificielle et les trois jours avant et trois jours après ce jour courant. Dans notre exemple non limitatif appliqué aux bovins, la période oestral est de trois semaines. Ainsi par exemple, pour la date du 1er septembre, la colonne surveillance (10B) indique la période du 08 août au 14 août, soit l'intervalle délimité par trois jours avant et trois jours après la date antérieure de trois semaine au 1er septembre. Enfin, une troisième colonne (10C) ou colonne de mois contient dans sa première ligne le nom du mois et, sous le nom du mois, dans la même case, les noms des mois de tarissement et de vêlage correspondant à une insémination réussie qui a été effectuée un jour déterminé du mois considéré. Le tarissement correspond à l'arrêt de la traite de l'animal pour les bovins laitiers et l'enlèvement du veau sous le pis de la mère pour les races allaitantes. Dans le cas de bovins, le tarissement intervient deux mois avant le vêlage. Le mois de vêlage de la troisième (10C) colonne n'est qu'une reprise du mois de vêlage dont la date est donnée dans la première (10A) colonne, sous le quantième du mois. Par exemple pour une insémination réussie qui a été effectuée le 1er septembre, le mois de vêlage est le mois de juin, et le mois de tarissement est le mois d'avril. Ainsi, pour une insémination réussie le 1er septembre, le tarissement s'effectuera à partir du 1er avril de l'année suivante, c'est à dire environ deux mois avant la date vêlage qui est approximativement le 13 juin. Les lignes suivantes de la troisième (10C) colonne du mois sont constituées de cases vides destinées à l'inscription d'information ou la fixation de repère désignant les animaux et décrits ci-après. Le second (2) calendrier est découpé en colonnes (20, 21, 22) et lignes (200-215) de dimensions identiques au premier (1) calendrier pour permettre la superposition du second (2) calendrier sur la premier (1). Comme pour le premier (1) calendrier à chaque mois (10) du second calendrier correspond trois colonnes (20A, 20B, 20C) d'informations. Une première colonne (20A) "date" regroupe les quantièmes du mois, décalés postérieurement par rapport à ceux du premier (1) calendrier d'une période correspondant à un cycle oestral de l'animal considéré. Dans l'exemple appliqué aux bovins ce décalage est égal à trois semaines, ce qui correspond au cycle oestral des bovins. Ainsi par exemple, lorsque le second (2) calendrier est superposé au premier (1 figure 3), le quantième 22 du second (2) calendrier se superpose et remplace le quantième 1 du mois de septembre du premier (1) calendrier. La seconde colonne (20B) "surveillance" d'un mois du second (2) calendrier regroupe la succession de périodes de surveillance correspondant à l'intervalle délimité par exemple par les trois jours avant et les trois jours après le quantième considéré du second (2) calendrier. Par exemple, pour le quantième 22 du second (2) calendrier, la période de surveillance est comprise entre le 19 et le 25 septembre. Les deux premières (20A, 20B) colonnes du second calendrier sont formées sur une feuille transparente de façon que les cases de la troisième colonne (10C) du premier (1) tableau soient visibles lorsque les deux calendriers (1, 2) sont superposés. C'est à dire qu'en position superposée des deux calendriers (1, 2, figure 3), les deux premières (20A, 20B) colonnes du second (2) calendrier se superposent respectivement aux deux premières (10A, 10B) colonnes du premier (1) calendrier.

L'utilisation du dispositif pour chaque bête peut s'effectuer comme suit. Si la surveillance de l'animal considéré indique que celui-ci a été en chaleur par exemple entre le 08 août et le 14 août, une insémination pourra être effectuée le 1er septembre, d'après la première (100) ligne de la colonne septembre (10) du premier (1) tableau. En rabattant le second (2) calendrier sur le premier (1), la période de surveillance du 19 septembre au 25 septembre du second (2) calendrier vient se superposer à la période de surveillance du 08 août et le 14 août du premier (1) tableau. Ainsi, l'éleveur sait qu'il devra procéder à une vérification ou surveillance de sa bête entre le 19 et le 25 septembre pour voir si l'insémination effectuée le 1er septembre a pris. C'est-à-dire, dans ce cas particulier, si la bête est à nouveau en chaleur à partir du 19 septembre par exemple, cela signifie que l'insémination effectuée le 1er septembre a échoué. L'éleveur dans ce cas peut effectuer une nouvelle insémination au 22 septembre. Le même processus peut être alors répété jusqu'à ce que l'insémination prenne sur la bête, en 2, 3, 4 inséminations ou plus. Dans le cas où l'insémination du 1er septembre a pris, la bête n'est pas en chaleur dans la période de surveillance du 19 au 25 septembre du second (2) calendrier. L'éleveur pourra procéder alors à un second contrôle à six semaine après l'insémination pour vérifier le bon déroulement de la gestation. Avantageusement, les semaines du premier (1) calendrier sont numérotées de 1 à 52 à partir du début du calendrier, soit le 1er août dans notre exemple. Ainsi, par exemple, la première semaine de septembre porte le numéro 5. De même, trois semaines consécutives peuvent avoir un fond teinté par trois couleurs respectives qui se succèdent selon un ordre fixe tout le long des 52 semaines de l'année. Par exemple, la 1ère semaine d'août a un fond rose, la seconde semaine d'août un fond blanc, la troisième un fond grisé, la quatrième un fond rose, ect... La première semaine de septembre, ou semaine numéro 5, a donc un fond blanc. Ainsi, pour une insémination réussie effectuée le premier septembre en semaine n°5, après le premier contrôle à trois semaines, entre le 19 et le 25 septembre au moyen du second (2) calendrier, l'éleveur peut procéder à un second contrôle à six semaines, ou surveillance de gestation, soit en semaine 11. A cet effet, le second (2) calendrier peut comporter sur sa partie transparente, de manière permanente ou non, les paires de numéros de semaines de surveillance de gestation, décalés de 6 semaines respectivement antérieurement et postérieurement par rapport aux semaines courantes du premier (1) calendrier. Ces paires de numéros de semaines respectives sont disposées de façon que lorsque les deux (1, 2) calendriers sont superposés, les numéros de semaine de surveillance de gestation soient en vis-à-vis de la semaine courante respective du premier (1) calendrier, superposés à la troisième (10C) colonne de ce premier (1) calendrier. Ainsi, pour la 1ère semaine de septembre, soit la semaine n° 5 de l'année courante, les numéros 51 et 11 formés sur le second (2) calendrier viendront se superposer à la troisième (10C) colonne du second calendrier, en vis-à-vis de la première semaine de septembre. Les numéros de semaine 51 et 11 indiquent respectivement les numéros de semaine de surveillance antérieure (semaine n° 51 de l'année précédente) et postérieure (11ème semaine de l'année courante). De la même façon, les numéros 52 et 12 viendront se superposer en vis-à-vis 2ème semaine de septembre du premier (1) calendrier, ect... L'éleveur peut donc repérer facilement dans, par exemple, une case en fin de semaine 5, le chiffre 11 qui correspond à la semaine de contrôle de gestation, six semaines après l'insémination réussie qui a été effectuée le 1er septembre. Le découpage du calendrier (1) en cycles de trois semaines de couleurs différentes correspondant aux trois semaines de la période oestral de l'animal facilite sa lisibilité. En effet, un animal en chaleur par exemple dans une semaine rose, sera statistiquement à nouveau en chaleur dans la période rose suivante si l'insémination a échoué. De même, une insémination réussie effectuée dans une semaine blanche donnera lieu à un contrôle à six semaine dans une semaine blanche. On rappelle ici que pour une insémination réussie, le calendrier indique de façon immédiate la date prévue de vêlage ainsi que le début du tarissement.

Avantageusement l'ensemble des bêtes suivies peuvent être référencées dans un tableau (4) ou planning d'étable qui regroupe en colonnes les informations concernant les différentes bêtes référencées en lignes. Une première (401) colonne peut donner le numéro de ligne, une deuxième (402) colonne le nom de la bête, une troisième (403) colonne peut donner le numéro de travail de la bête, une quatrième colonne indique si la bête concernée est gestante, une cinquième (405) colonne est prévue pour la date de vêlage de la bête. Puis le tableau peut comporter des colonnes (406, 407) correspondant respectivement aux chaleurs de la bête. Dans l'exemple non limitatif de la figure 4, le planning (4) d'étable comporte deux colonnes (406, 407) correspondant aux première et secondes chaleurs de la bête concernée. Enfin, le planning (4) d'étable comporte des colonnes (408-411) correspondant aux inséminations artificielles successives, à savoir quatre dans notre exemple non limitatif. Le tableau (4) ou planning d'étable comporte autant de lignes que d'animaux gérés, par exemple 50 ou plus. Par soucis de simplification seule une partie du planning (4) d'étable est représentée à la figure 4.

Avantageusement, à chaque animal est associée une pastille pour chaque événement le concernant. Pour chaque animal est donc associée une pastille pour chaque chaleur, et une pastille pour chaque insémination artificielle. Soit, dans notre exemple, six pastilles sont associées à chaque animal. Chaque pastille concernant un animal donné porte le numéro de travail de l'animal et toutes les pastilles des animaux correspondant à un même événement ont une couleur identique, différente des couleurs correspondant aux autres événements. Par exemple, chaque animal a une pastille rouge correspondant à sa première chaleur, une pastille bleu pour la seconde chaleur, une pastille verte pour la première insémination artificielle, une pastille jaune pour la seconde insémination artificielle... Les pastilles ou punaises peuvent être fixées de manière amovible sur le tableau. Par exemple le premier (1) tableau est métallique et les pastilles sont aimantées. Ainsi, l'éleveur dispose d'un outil de gestion et de planification efficace pour surveiller l'ensemble des bêtes. Pour chaque animal concerné une pastille, par exemple rouge, sera disposée sur le calendrier (1) à la date de sa première chaleur, une seconde pastille par exemple verte sera disposée sur le calendrier (1) pour repérer la première insémination de la bête, une pastille bleue sera éventuellement disposée pour repérer une deuxième chaleur en cas d'échec de l'insémination. La même opération est répétée pour toutes les bêtes suivies. De cette façon l'éleveur peut référencer sur le tableau tous les événements de tous les animaux surveillés.

Bien sûr, l'invention n'est pas limitée à cet exemple de réalisation, les pastilles peuvent être remplacées par l'inscription sur le calendrier (1), aux moyens de feutres de couleurs effaçables, des numéros des animaux, les couleurs des inscriptions des numéros d'animaux remplissant la même fonction que les couleurs de pastilles décrites ci-dessus. De même, le premier (1) calendrier peut être constitué d'une plaque métallique "époxy".

Avantageusement, le calendrier (1, 2) d'étable à volant superposable des figures 1 à 3 ainsi que le planning d'étable de la figure 4 est intégré dans un panneau général (5). Le panneau général (5) peut comporter également une première (51) planche à pince destinée à conserver par exemple des ordonnances délivrées par le vétérinaire pour certaines bêtes pendant la durée de traitement. Le panneau général (5) peut comporter également, une seconde (52) planche à pince destinée à pour une liasse informatique contenant par exemple le plan d'accouplement, un porte-revue (53) comportant des enveloppes pour disposer des bons et un espace de prise de notes et une pochette cristal autocollante à soufflets pour disposer par exemple, les fiches de naissance, les bons de commande d'aliments...

L'invention qui permet une planification efficace du poste saillie d'un élevage peut s'appliquer à tout ensemble de femelles d'animaux domestiques et d'élevage autres que les bovins, par exemple les ovins, porcins, caprins, ect...

D'autres modifications à la portée de l'homme de métier font également partie de l'esprit de l'invention.

## Revendications

1. Dispositif de surveillance et de planification du poste saillie d'un ensemble de femelles d'animaux domestiques et d'élevage caractérisé en ce qu'il comporte un premier (1) calendrier découpé en mois et un second (2) calendrier découpé également en mois et superposable au premier (1) calendrier, le second (2) calendrier étant superposé au premier (1) calendrier de façon décalée d'une période correspondant à la durée du cycle oestral de l'animal considéré et étant partiellement transparent de façon que deux de dates successives d'un cycle oestral d'un animal apparaissent superposées.

2. Dispositif de surveillance et de planification du poste saillie selon la revendication 1 caractérisé en ce que le premier (1) tableau est formé de colonnes (10-12) constituant les mois et lignes (100-115) constituant les jours, chaque mois (10) étant divisé en au moins trois colonnes (10A, 10B, 10C) d'informations, une première colonne (10A) de "date et vêlage" contenant la succession des quantième du mois et, à proximité de chaque quantième, la date de vêlage respective prévue pour un animal inséminé avec succès le jour du quantième considéré, une deuxième (10B) colonne "surveillance" contenant pour chaque quantième une période de surveillance des chaleurs de l'animal, décalée antérieurement par rapport au quantième considéré d'une période correspondant à la durée du cycle oestral de l'animal, une troisième colonne (10C) ou colonne de mois contenant dans sa première ligne le nom du mois et les nom des mois de tarissement et de vêlage correspondant à une insémination réussie qui a été effectuée un jour déterminé du mois considéré, les lignes suivantes de la troisième (10C) colonne du mois étant constituées de cases vides destinées à l'inscription ou la fixation de repères ou/et informations désignant des animaux.

3. Dispositif de surveillance et de planification du poste saillie selon la revendication 2 caractérisé en ce que le second (2) calendrier comprend des colonnes (20A, 20B, 20C) d'informations pour chaque mois de dimensions correspondant aux dimensions des colonnes du premier (1) calendrier pou permettre leur superposition, le second (2) calendrier comportant, une première (20a) colonne (20A) "date" des quantièmes du mois, décalés postérieurement par rapport aux quantièmes du premier (1) calendrier et d'une période correspondant à un cycle oestral de l'animal considéré, une seconde colonne (20B) "surveillance" contenant la succession de périodes de surveillance autour du quantième considéré de la première (20A) colonne du second (2) calendrier, en position superposée des deux calendriers (1, 2), les deux premières (20A, 20B) colonnes du second (2) calendrier venant se superposent respectivement aux deux premières (10A, 10B) colonnes du premier (1) calendrier en laissant visible la troisième colonne (10C) du premier (1) calendrier.

4. Dispositif de surveillance et de planification du poste saillie selon la revendication 3 caractérisé en ce que les deux premières (20A, 20B) colonnes du second (2) calendrier sont formées sur une feuille transparente.

5. Dispositif de surveillance et de planification du poste saillie selon l'une quelconque des revendications 1 à 4 caractérisé en ce que le second (2) calendrier est fixé au niveau du bord supérieur du premier (1) calendrier.

6. Dispositif de surveillance et de planification du poste saillie selon l'une quelconque des revendications 2 à 5 caractérisé en ce que chaque suite d'un nombre n entier de semaines consécutives du premier (1) calendrier sont teintées dans au moins la troisième (10C) colonne de chaque mois par n couleurs respectives qui se succèdent selon un ordre fixe tout le long des 52 semaines de l'année, le nombre n étant égal au nombre entier de semaines de la durée du cycle oestral de l'animal considéré, de façon que notamment, deux dates de chaleur successives d'un même animal se trouvent dans deux semaines ayant un fond de même teinte.

7. Dispositif de surveillance et de planification du poste saillie selon l'une quelconque des revendication 1 à 6 caractérisé en ce que les semaines du premier (1) calendrier sont numérotées de 1 à 52 à partir du début du calendrier pour permettre à l'éleveur de repérer facilement sur le calendrier un second contrôle, ou contrôle de gestation, à un nombre entier (m) de semaines après une le numéro (i) de la semaine dans laquelle a été réalisée l'insémination réussie.

8. Dispositif de surveillance et de planification du poste saillie selon la revendication 7 caractérisé en ce que le second (2) calendrier comporte, sur sa partie transparente, les paires respectives de numéros de semaines de contrôle de gestation, décalés de (m) semaines respectivement, antérieurement et postérieurement par rapport aux semaines courantes du premier (1) calendrier de façon que, lorsque les deux (1, 2) calendriers sont superposés, les paires de numéros de semaine décalés soient superposées à la troisième (100) colonne du premier (1) calendrier, en vis-à-vis de chaque semaine courante respective du premier (1) calendrier, pour indiquer de manière immédiate à l'éleveur les semaines de contrôle de gestation.

9. Dispositif de surveillance et de planification du poste saillie selon l'une quelconque des revendication I à 8 caractérisé en ce qu'un repère à au moins deux champs d'informations est associé pour chaque événement concernant un animal suivi, un premier champ de chaque repère représente une désignation de l'animal considéré et le second champ le type d'événement concernant l'animal à savoir soit la première chaleur de l'animal 1ère, soit sa 2ème chaleur soit une chaleur suivantes, soit la 1ère insémination artificielle de l'animal considéré soit sa 2ème insémination soit une insémination suivante, tous les repères des animaux correspondant à un même événement ayant leur second champ identique, les repères pouvant être fixés de manière amovible sur le calendrier (1) pour référencer dans le temps sur ce dernier tous les événements de tous les animaux surveillés.

10. Dispositif de surveillance et de planification du poste saillie selon la revendication 9 caractérisé en ce les repères sont constitués de pastilles ou punaises pouvant être fixée par collage ou par aimantation sur le calendrier, le premier champ de chaque pastille étant constitué par un numéro correspondant au numéro désignant un animal donné, le second champ de chaque pastille étant constitué par une couleur, à chaque couleur de pastille correspondant un événement donné.

11. Dispositif de surveillance et de planification du poste saillie selon la revendication 9 caractérisé en ce que les repères sont constitués d'inscriptions de numéros faites par l'éleveur sur le calendrier au feutre effaçable, le numéro constituant le premier champ désignant un animal donné, le second champ de chaque inscription étant constitué par la couleur de l'inscription du numéro, à chaque couleur d'une inscription correspondant un événement donné.

12. Dispositif de surveillance et de planification du poste saillie selon l'une quelconque des revendications précédentes caractérisé en ce qu'il est intégré dans un panneau (5) général comportant : un planning (4) d'étable regroupant en colonnes les informations concernant les différentes bêtes référencées en lignes, le planning (4) d'étable comportant une première (401) de numéro de ligne, une deuxième (402) colonne du nom de la bête, une troisième (403) colonne de numéro de travail de la bête, une quatrième (404) colonne indiquant si la bête est gestante, une cinquième (405) colonne de vêlage de la bête, un nombre entier p de colonnes (406, 407) correspondant respectivement chaleurs 1 à p de l'animal considéré, un nombre entier k de colonnes (408-411) correspondant respectivement aux insémination artificielles 1 à k.

13. Dispositif de surveillance et de planification du poste saillie selon la revendication 12 caractérisé en ce que le panneau (5) général comporte une première (51) planche à pince destinée à conserver par exemple des ordonnances délivrées par le vétérinaire pour certaines bêtes pendant la durée de leur traitement et/ou une seconde (52) planche à pince destinée à pour une liasse informatique contenant par exemple le plan d'accouplement et/ou un porte-revue (53) comportant des enveloppes pour disposer des bons et/ou un espace de prise de notes et/ou une pochette cristal autocollante à soufflets pour disposer notamment les fiches de naissance des bêtes et les bons de commande d'aliments.

14. Dispositif de surveillance et de planification du poste saillie selon la revendication 6 caractérisé en ce qu'il est appliqué à la surveillance du poste saillie de bovins, le nombre n étant égale à trois.
